# EUROPÄISCHE PATENTANMELDUNG

(11) **EP 4 645 606 A1**
(43) Veröffentlichungstag der Anmeldung: **05.11.2025**
(21) Anmeldenummer: 25181796.1
(22) Anmeldetag: 09.01.2024
(51) Int. Cl.: H01R 13/11, H01R 13/20, H01R 13/514, H01R 13/53

(54) **HOCHSTROMSTECKVERBINDERSYSTEM SOWIE VERFAHREN ZUM EINSTELLEN SEINER GESAMTTRENNKRAFT**

(30) Priorität: 23.01.2023 DE 102023101556
(62) Teilanmeldung aus: 24701304.8
(71) Anmelder: HARTING Electric Stiftung & Co. KG, 32339 Espelkamp (DE)
(72) Erfinder: Riepe, Dieter, 32339 Espelkamp (DE); Beneke, Andre, 32339 Espelkamp (DE)
(74) Vertreter: Eisenführ Speiser

(57) **Zusammenfassung**

Die Aufgabe der Erfindung besteht darin, die Anpassung der Gesamttrennkraft eines Hochstromsteckverbindersystems an einen vorgegebenen Wert mit einfachen Mitteln zu ermöglichen und eine entsprechende Nachrüstung bestehender Hochstromsteckverbindersysteme möglichst unaufwändig zu gestalten.

Dazu wird vorgeschlagen, einen Steckverbinder (1) und einen Gegensteckverbinder (2) des Steckverbindersystems jeweils mit mindestens einem weiteren Steckkontakt (100) bzw. mindestens einen weiteren Gegensteckkontakt (200) auszustatten. Der mindestens eine weitere Steckkontakt (100) und der mindestens eine weitere Gegensteckkontakt (200) sind miteinander steckbar und im gesteckten Zustand unter Aufbringung einer Einzeltrennkraft wieder voneinander trennbar und sind somit gemeinsam zur Erzeugung eines vorgegebenen Betrages der besagten Gesamttrennkraft des Steckverbindersystems eingerichtet.

Dadurch kann individuell, z. B. vom Endbenutzer, mit nur geringem Aufwand die gewünschte Gesamttrennkraft durch Auswahl der dafür geeigneten weiteren Steckkontakte und Gegensteckkontakte eingestellt und z. B. der tatsächlich verwendeten Stromstärke angepasst werden, so dass Verbindungen, die besonders hohen elektrischen Strom übertragen, insbesondere aus Sicherheitsgründen auch besonders schwer zu trennen sind.

## Beschreibung

Die Erfindung geht aus von einem Hochstromsteckverbindersystem nach der Gattung des unabhängigen Anspruchs 1.

Desweiteren geht die Erfindung aus von einem Verfahren zum Einstellen einer Gesamttrennkraft eines Hochstromsteckverbindersystems gemäß Anspruch 14.

Außerdem geht die Erfindung aus von einem Verfahren zum Einstellen der Gesamttrennkraft eines Hochstromsteckverbindersystems gemäß Anspruch 15.

Unter dem Begriff "Gesamttrennkraft" ist dabei und im Folgenden die Kraft zu verstehen, welche nötig ist, um einen Steckverbinder und einen damit gesteckten Gegensteckverbinder, die beide Bestandteil des Hochstromsteckverbindersystems sind, voneinander zu trennen.

Derartige Hochstromsteckverbindersysteme können beispielsweise eingesetzt werden, um elektrische Energie zu übertragen. Insbesondere ist dabei über das Hochstromsteckverbindersystem, und somit sowohl über den Steckverbinder als auch über den Gegensteckverbinder, ein elektrischer Gesamtstrom mit hohen Gesamtstromstärken von mindestens bis zu 16 A ("Ampere"), z. B. mindestens bis zu 20 A bevorzugt mindestens bis zu 35 A, besonders bevorzugt mindestens bis zu 70 A, insbesondere mindestens bis zu 125 A, beispielsweise mindestens bis zu 300 A und insbesondere sogar mindestens 900 A übertragbar.

### Stand der Technik

Im Stand der Technik sind Steckverbindersysteme, bestehend aus einem Steckverbinder und einem Gegensteckverbinder, bekannt. Der Steckverbinder ist mit den Gegensteckverbindern steckbar und unter einer Gesamttrennkraft wieder vom Gegensteckverbinder trennbar. Die Gesamttrennkraft ergibt sich im Stand der Technik in der Regel eher zufällig aus Reibungskräften wie z. B. der Summe der insbesondere reibungsbedingten Steck- und Ziehkräfte der elektrischen Nutzkontakte, der Reibung einer Abdichtung der Steckverbindergehäuse, etc.

Im praktischen Einsatz haben sich Anforderungen ergeben, die verlangen, dass bestimmte Steckverbindersysteme je nach ihrer Funktion eine definierte Gesamttrennkraft besitzen sollen. Insbesondere sollen Hochstromsteckverbindersysteme, die zur Übertragung besonders hoher Stromstärken vorgesehen sind, aus Sicherheitsgründen eine Gesamtrennkraft besitzen, die ebenfalls besonders hoch ist.

Nachteilig im Stand der Technik ist es, dass die Stärke der Gesamttrennkraft bei bestehenden Hochstromsteckverbindersystemen nicht ohne Weiteres eingestellt werden kann.

Das Deutsche Patent- und Markenamt hat in der Prioritätsanmeldung zur vorliegenden Anmeldung den folgenden Stand der Technik recherchiert: DE 10 2019 111 847 A1, DE 10 2019 121 975 A1, DE 11 2018 006 768 T5, DE 14 65 689 A und US 2021/0194167 A1.

### Aufgabenstellung

Die Aufgabe der Erfindung besteht darin, ein Hochstromsteckverbindersystem und ein Verfahren anzugeben, durch das eine - insbesondere individuelle - Einstellung der Gesamttrennkraft des Hochstromsteckverbindersystems an einen vorgegebenen Wert mit möglichst einfachen Mitteln möglich ist. Bevorzugt soll eine möglichst unaufwändige Nachrüstung bestehender Hochstromsteckverbindersysteme ermöglicht werden. Besonders bevorzugt sollen dazu gegenüber bereits bestehenden Hochstromsteckverbindersystemen nur möglichst wenig neue Bauteile ergänzt oder geändert werden. Insbesondere soll die sogenannte "Modularität" des Hochstromsteckverbindersystems möglichst weitgehend erhalten bleiben, d. h. seine Komponenten sollen zu einem größtmöglichen Anteil bereits im Markt existieren und mit möglichst vielen weiteren marktüblichen Komponenten verwendbar, also zumindest steckbar und bevorzugt auch gemeinsam zu einem Steckverbindersystem, insbesondere zu einem Hochstromsteckverbindersystem, montierbar, sein.

Die Aufgabe wird durch den Gegenstand der unabhängigen Ansprüche gelöst.

Ein Hochstromsteckverbindersystem besitzt einen Steckverbinder und einen Gegensteckverbinder. Der Steckverbinder und der Gegensteckverbinder sind sowohl miteinander steckbar als auch unter einer Gesamttrennkraft voneinander trennbar. Der Steckverbinder weist mehrere zueinander gleichartige Hochstromsteckkontakte auf. Der Gegensteckverbinder weist mehrere Hochstromgegensteckkontakte auf, welche mit den Hochstromsteckkontakten steckbar sind. Im gesteckten Zustand ist jeder der Hochstromsteckkontakte mit jeweils einem der Hochstromgegensteckkontakte zur Übertragung elektrischer Energie mechanisch und elektrisch leitend zu jeweils einem Hochstromsteckkontaktpaar verbunden.

Zudem besitzt der Steckverbinder mindestens einen weiteren Steckkontakt und der Gegensteckverbinder besitzt mindestens einen weiteren Gegensteckkontakt. Jeder der weiteren Steckkontakte bildet mit je einem der weitere Gegensteckkontakte jeweils ein weiteres Steckkontaktpaar. Der weitere Steckkontakt und der weitere Gegensteckkontakt jedes Steckkontaktpaares sind unter Aufbringung einer Einzelsteckkraft miteinander steckbar und sind im gesteckten Zustand unter Aufbringung einer Einzeltrennkraft wieder voneinander trennbar. Dadurch sind sie gemeinsam zur Erzeugung eines vorgegebenen Betrages der besagten Gesamttrennkraft eingerichtet, wobei die Einzeltrennkraft jedes weiteren Steckkontaktpaares mindestens das 1,5-fache seiner besagten Einzelsteckkraft beträgt.

Dabei und im Folgenden ist dem Fachmann klar, dass sich der der Begriff "Einzeltrennkraft" jeweils auf genau ein Steckkontaktpaar bezieht.

Bevorzugt kann die Einzeltrennkraft mindestens das 1,75-fache der Einzelsteckkraft betragen.

Insbesondere kann die Einzeltrennkraft mindestens doppelt so groß sein wie die Einzelsteckkraft.

Beispielsweise kann die Einzeltrennkraft mindestens das 2,5-fache der Einzelsteckkraft betragen
In einer besonders bevorzugten Ausgestaltung kann die Einzeltrennkraft sogar mindestens das Dreifache, insbesondere sogar mindestens das Vierfache und besonders bevorzugt sogar mindestens das Fünffache der Einzelsteckkraft betragen.

Vorteilhafte Ausgestaltungen der Erfindung sind in den Unteransprüchen und der folgenden Beschreibung angegeben.

Ein Vorteil der Erfindung besteht darin, dass sich die Nachrüstung bestehender Hochstromsteckverbindersysteme dadurch besonders unaufwändig gestaltet. Schließlich müssen gegenüber bereits bestehenden Hochstromsteckverbindersystemen lediglich ein oder ggf. auch mehrere Hochstromsteckkontaktpaare gegen ein bzw. mehrere weitere Steckkontaktpaare ausgetauscht werden.

Von besonderem Vorteil ist es, dass die sogenannte "Modularität" des Hochstromsteckverbindersystems möglichst weitgehend erhalten bleibt, d. h. alle seine Komponenten können zuvor bereits im Markt existiert haben und zudem mit weiteren marktüblichen Komponenten verwendbar sein, sind also nicht nur mit marktüblichen Steckverbindern steckbar, sondern bevorzugt auch gemeinsam mit anderen marktüblichen Komponenten zu einem anderen Steckverbindersystem/Hochstromsteckverbindersystem montierbar. Die vorgenannte Lösung unterscheidet sich in diesem Punkt also stark von anderen denkbaren, auch in dieser Hinsicht schlechteren Lösungsansätzen, bei denen z. B. ein oder mehrere Steckverbindergehäuse, ein Verriegelungssystem oder andere Komponenten modifiziert werden müssten, um die Gesamttrennkraft zu modifizieren.

Ein Vorteil der Erfindung besteht darin, dass eine individuelle Einstellung der Gesamttrennkraft eines Hochstromsteckverbindersystems an einen vorgegebenen Wert mit sehr unaufwändigen Mitteln ermöglicht ist. Schließlich braucht lediglich zumindest einer der Hochstromsteckkontakte eines marktüblichen Hochstromsteckverbindersystems durch einen weiteren Steckkontakt und einer der Hochstromgegensteckkontakte des marktüblichen Hochstromsteckverbindersystems durch einen weiteren Gegensteckkontakt ersetzt zu werden. Das Auswechseln eines Steckkontakts ist schließlich eine übliche Handlung, die auch vom Endkunden häufig vorgenommen wird und erzeugt daher nur einen äußerst geringen Aufwand.

In einer vorteilhaften Ausgestaltung können zur Erzeugung einer bestimmten Einzeltrennkraft der weitere Steckkontakt und der weitere Gegensteckkontakt bereits werkseitig entsprechend ausgeführt werden, sodass die Gesamttrennkraft mindestens der Belastbarkeit des Hochstromsteckverbindungssystems entspricht. Dies hat den Vorteil, dass die Anpassung bereits werkseitig vorgenommen werden und das Hochstromsteckverbindersystem mit dieser Anpassung voreingestellt an den Endbenutzer ausgeliefert werden kann.

In einer weiteren vorteilhaften Ausgestaltung kann das Hochstromsteckverbindersystem zusätzlich einen ganzen Satz verschiedener weiterer Steckkontakte und verschiedener weiterer Gegensteckkontakte besitzen, welche in Verbindung miteinander unterschiedliche Gesamtrennkräfte erzeugen. Aus diesem Satz kann also ein oder können mehrere geeignete weitere Steckkontakte und Gegensteckkontakt ausgewählt und in den Steckverbinder und den Gegensteckverbinder eingesetzt werden, um insbesondere in Kombination miteinander die gewünschte / vorgegebene Gesamttrennkraft einzustellen. Dies hat den Vorteil, dass der Endbenutzer die Gesamttrennkraft auf seine jeweilige Anwendung, z. B. den Bereich der tatsächlich übertragenen Stromstärke, individuell einstellen kann.

Ein Verfahren zum Einstellen der Gesamttrennkraft eines Hochstromsteckverbindersystems sieht also vor, dass das Einstellen der vorgegebenen Gesamttrennkraft durch die Auswahl eines oder mehrerer geeigneter Steckkontakte und eines oder mehrerer geeigneter Gegensteckkontakte aus dem besagten Satz verschiedener weiterer Steckkontakte und verschiedener weiterer Gegensteckkontakte erfolgt.

In einer bevorzugten Ausgestaltung können der weitere Steckkontakt und der weitere Gegensteckkontakt im gesteckten Zustand aneinander verrastet sein, um durch die bei ihrer Entrastung entstehende Einzeltrennkraft die Gesamttrennkraft oder zumindest einen Teil davon zu erzeugen. Alternativ oder ergänzend können dazu auch Reibungskräfte eine Rolle spielen.

In einer weiteren bevorzugten Ausgestaltung kann jedes Hochstromsteckkontaktpaar im gesteckten Zustand zur Übertragung von Stromstärken von mindestens 10 A ("Ampere"), bevorzugt mindestens 20 A, besonders bevorzugt mindestens 40 A, insbesondere mindestens 60 A, beispielsweise mindestens 70 A und insbesondere sogar mindestens 80 A ausgelegt sein.

De Begriff "ausgelegt" bedeutet dabei, dass das jeweilige Hochstromsteckkontaktpaar mit Stromstärken "bis zu" dem jeweils angegebenen Maximalwert dauerhaft belastet werden kann, also mit Stromstärken, die dem jeweils angegebenen Maximalwert entsprechen oder geringer sind als der jeweils angegebene Maximalwert.

Dem Fachmann ist klar, dass die hohe Strombelastbarkeit, insbesondere bei einer vorgegebenen elektrischen Spannung, vorteilhaft für die Übertragung möglichst hoher elektrischer Energien ist.

In einer weiteren bevorzugten Ausgestaltung beträgt die besagte Einzeltrennkraft zumindest 15 N ("Newton"), bevorzugt mindestens 20 N, besonders bevorzugt mindestens 25 N, insbesondere mindestens 60 N, beispielsweise mindestens 75 N, beispielsweise mindestens 85 N und bevorzugt gar 97 N und mehr, z. B. mindestens 100 N, und ggf. sogar mehr als 110 N und mehr, also z.B. 120 N und sogar mehr betragen.

Vorgegebene Trennkräfte können damit beispielsweise sein: 18 N; 22 N; 27 N; 67 N; 89 N; 111 N, 127 N.

Während ein Steckverbinderhersteller seine Angaben und Zuordnungen bezüglich der maximalen Strombelastbarkeit trifft, kann bei einer Festinstallation des Endbenutzers die Gesamttrennkraft der tatsächlich übertragenen Stromstärke des gesamten Hochstromsteckverbindersystems angepasst werden. Diese Gesamtsstromstärke ergibt sich aus der Summe der Stromstärken der einzelnen Ströme, welche über die einzelnen Hochstromsteckkontaktpaare fließen.

Beispielsweise kann für tatsächlich verwendete Gesamtstromstärken von 15 A die vorgegebene Gesamttrennkraft 18 N betragen.

Beispielsweise kann für eine tatsächlich verwendete Gesamtstromstärke von 16 A bis 20 A die vorgegebene Gesamttrennkraft 22 N betragen.

Beispielsweise kann für eine tatsächlich verwendete Gesamtstromstärke von 21 A bis 35 A die vorgegebene Gesamttrennkraft 27 N betragen.

Beispielsweise kann für eine tatsächlich verwendete Gesamtstromstärke von 36 A bis 70 A die vorgegebene Gesamttrennkraft 67 N betragen.

Beispielsweise kann für eine tatsächlich verwendete Gesamtstromstärke von 71 A bis 125 A die vorgegebene Gesamttrennkraft 89 N betragen.

In einer bevorzugten Ausführungsform besitzt der Steckverbinder mindestens einen Kontaktträger, der aus einem elektrisch isolierenden Material gebildet ist. Der Kontaktträger kann einstückig als Bestandteil eines einteiligen Steckereinsatzes ("Monoblock") ausgeführt sein. Der Steckverbinder kann aber auch mehrere Steckverbindermodule besitzen, die in einen Steckverbindermodularrahmen eingebaut sind, um so einen modularen Steckereinsatz zu bilden. Im letzteren Falle besitzt jedes Steckverbindermodul einen Kontaktträger, so dass der Steckverbinder dann mehrere Kontaktträger besitzt.

Der Steckverbinder besitzt für jeden der besagten Hochstromsteckkontakte und zudem auch für jeden der besagten weiteren Steckkontakte jeweils eine Kontaktkammer. Die Kontaktkammern sind in dem Kontaktträger - oder auf die mehreren Kontaktträgern verteilt und in den mehreren Kontaktträgern - angeordnet.

Weiterhin besitzt der Gegensteckverbinder mindestens einen Gegenkontaktträger aus einem elektrisch isolierenden Material. Der Gegenkontaktträger kann einstückig als Bestandteil eines Gegensteckereinsatzes ("Monoblock") ausgeführt sein. Der Gegensteckverbinder kann aber auch mehrere weitere Gegensteckverbindermodule besitzen, die in einen Gegensteckverbindermodularrahmen eingebaut sind, um einen modularen Gegensteckereinsatz zu bilden. Im letzteren Falle besitzt jedes Modul einen Gegenkontaktträger, so dass der Gegensteckverbinder dann mehrere Gegenkontaktträger besitzt.

Der Gegenhochstromsteckverbinder besitzt für jeden der besagten Hochstromgegensteckkontakte und zudem auch für jeden der besagten weiteren Gegensteckkontakte jeweils eine Gegenkontaktkammer. Diese Gegenkontaktkammern sind in dem Gegenkontaktträger - oder auf die mehreren Gegenkontaktträger verteilt und in den Gegenkontaktträgern - angeordnet.

In einer bevorzugten Ausgestaltung sind die Kontaktkammern des Steckverbinders zueinander gleichförmig ausgeführt. In einer weiteren vorteilhaften Ausgestaltung sind die Gegenkontaktkammern des Gegensteckverbinders zueinander gleichförmig ausgeführt.

Dies kommt der besagten Modularität im Sinne von Kompatibilität zu weiteren möglichen Produktkomponenten zugute, denn so kann der jeweilige Kontaktträger/ Gegenkontaktträger insbesondere in sämtlichen Kontaktaufnahmen wahlweise sowohl mit Hochstromkontakten/ Hochstromgegenkontakten als auch mit weiteren Steckkontakten/ Gegensteckkontakten bestückt werden.

In einer bevorzugten Ausgestaltung besitzt der mindestens eine Kontaktträger eine Kabelanschlussseite und eine der Kabelanschlussseite gegenüberliegende Steckseite. Die Kontaktkammern sind als Durchgangsöffnungen ausgeführt, welche die Kabelanschlussseite mit der Steckseite verbinden.

Weiterhin kann der mindestens eine Gegenkontaktträger ein Gegenkabelanschlussseite und eine der Gegenkabelanschlussseite gegenüberliegende Gegensteckseite besitzen. Die Gegenkontaktkammern können ebenfalls als Durchgangsöffnungen ausgeführt sein, welche die Gegenkabelanschlussseite mit der Gegensteckseite verbinden.

In diesem Zusammenhang sei an dieser Stelle erwähnt, dass die Begriffe "Steckseite" und "Kabelanschlussseite" sowie "steckseitig" und "kabelanschlussseitig" sowie "Steckrichtung" sich immer auf den dazugehörigen Steckverbinder bzw. Gegensteckverbinder beziehen. Die Steckrichtung im Sinne einer vektoriellen Richtung bezeichnet im eigentlichen Sinne die Steckachse, welche für den Steckverbinder und den Gegensteckverbinder identisch ist. Die Orientierung bezieht sich immer auf die Richtung des Steckens, d. h. auf den jeweils anderen Steckverbinder/ Gegensteckverbinder zu. Im gesteckten Zustand sind der Kontaktträger und der Gegenkontaktträger mit ihrer Steckseite und Gegensteckseite zueinander hin und mit ihren jeweiligen Kabelanschlussseiten voneinander weggerichtet.

In einer weiteren bevorzugten Ausführungsform sind die besagten Hochstromsteckkontakte sowie der oder die besagte(n) weitere(n) Steckkontakt(e) jeweils in einer der Kontaktkammern des Steckverbinders angeordnet und darin gehalten. Die besagten Hochstromgegensteckkontakte und der oder die besagte(n) weitere(n) Gegensteckkontakt(e) sind jeweils in einer der Gegenkontaktkammern des Gegensteckverbinders angeordnet und darin gehalten.

Dies hat den Vorteil, dass sich die weiteren Steckkontakte - obgleich sie sich von den Hochstromsteckkontakten unterscheiden - in gleichförmigen Kontaktaufnahmen aufnehmbar sind, was der besagten Modularität zugutekommt. Es kann z. B. ein herkömmlicher Kontaktträger verwendet werden. Es muss lediglich ein weiterer Steckkontakt - oder die gewünschte Anzahl an weiteren Steckkontakten - in dessen Kontaktkammer eingefügt werden, welche ursprünglich für die Aufnahme der Hochstromsteckkontakte vorgesehen waren. Gleiches gilt selbstverständlich analog für den Gegenkontaktträger und die weiteren Gegenkontakte.

Sowohl die Hochstromsteckkontakte als auch die Hochstromgegensteckkontakte können aus einem oder mehreren elektrisch leitfähigen Material/ Materialien, insbesondere Metall, also ggf. aus einem oder mehreren Metallen bestehen und jeweils einen kabelanschlussseitigen Kabelanschlussbereich und einen steckseitigen Hochstromsteckbereich zum gegenseitigen steckenden mechanischen und elektrisch leitenden Verbinden besitzen.

Die weiteren Steckkontakte und/oder die weiteren Gegensteckkontakte können zwar ebenfalls aus einem oder mehreren elektrisch leitfähigen Material(ien), insbesondere Metall(en) aber alternativ - je nach Form und benötigter Elastizität - auch aus einem oder mehreren elektrisch nichtleitfähigen Material(ein), beispielsweise aus Kunststoff und ggf. aus mehreren verschiedenen Kunststoff(en), bestehen.

Bevorzugt sind die weiteren Steckkontakte und weiteren Gegensteckkontakte jeweils einstückig, insbesondere einteilig ausgeführt. Es sind aber auch mehrteilige, insbesondere mehrstückige Ausführungen denkbar.

In einer bevorzugten Ausgestaltung besitzen die weiteren Steckkontakte und/oder die weiteren Gegensteckkontakte zwar jeweils einen steckseitigen Steckbereich zum gegenseitigen mechanischen steckenden Verbinden, jedoch keinen kabelanschlussseitigen Kabelanschlussbereich. Dies hat den Vorteil, dass sie weniger aufwändig herstellbar sind. Weiterhin besitzt dies den Vorteil, dass sie im Verhältnis zu ihrer Größe besonders stabil ausgeführt sind.

In einer bevorzugten Ausgestaltung kann der Steckbereich der weiteren Steckkontakte als Kontaktstift und der Steckbereich der weiteren Gegensteckkontakte als Kontaktbuchse ausgeführt sein. Insbesondere kann die jeweilige Kontaktbuchse des mindestens einen weiteren Gegensteckkontaktes mehrere Schlitze aufweist, wodurch in dessen Steckbereich in Steckrichtung weisende Lamellen gebildet sind.

In einer weiteren bevorzugten Ausführungsform kann der Kontaktstift des Steckkontakts eine umlaufende Nut besitzen.

Die umlaufende Nut des Kontaktstifts kann weiterhin eine steckseitige Haltefläche besitzen. Bevorzugt kann diese Haltefläche im Wesentlichen senkrecht, also in einer Winkelbeziehung von zwischen 80° und 120°, insbesondere in einer Winkelbeziehung von zwischen 85° und 95° oder zwischen 95° und 105° und idealerweise in einem rechten Winkel von 90° oder in einem Winkel von 100° zur Steckrichtung, in welche der Kontaktstift naturgemäß weist, ausgerichtet sein. Diese Werte haben sich in Experimenten als besonders geeignet erwiesen, aber selbstverständlich können unter anderen Randbedingungen auch andere Winkel sinnvoll sein.

Weiterhin können die besagten, in Steckrichtung weisenden Lamellen des Gegensteckkontaktes an ihren steckseitigen Enden radial nach Innen gerichtete Rasthaken aufweisen, welche im gesteckten Zustand in die umlaufende Nut des Steckkontaktes eingreifen.

Die Rasthaken können jeweils eine Aufgleitschräge und eine Rastfläche besitzen, wobei die Rastfläche in einer Winkelbeziehung von zwischen 30° und 90°, bevorzugt zwischen 40° und 50° oder zwischen 55° und 65°, besonders bevorzugt zwischen 42,5 ° und 47,5° oder 57,5° und 62,5°, also beispielsweise in einem Winkel von etwa 45° oder 60° zur Steckrichtung steht.

Ein Verfahren dient zum Einstellen der Gesamttrennkraft eines Hochstromsteckverbindersystems. Dabei erfolgt das Einstellen der vorgegebenen Gesamttrennkraft zumindest durch die Dimensionierung folgender Parameter erfolgt:
- Der Anzahl der weiteren Steckkontakte/ weiteren Gegensteckkontakte;
- dem Material der Lamellen;
- der Stärke der Lamellen;
- der Länge der Lamellen;
- dem Winkel der Rastfläche des Rasthakens der Lamellen zur Steckrichtung;
- dem Winkel der steckseitigen Haltefläche der umlaufenden Nut des Kontaktstiftes zur Steckrichtung.

Alternativ oder ergänzend kann das Einstellen der vorgegebenen Gesamttrennkraft auch durch die Auswahl eines oder mehrerer geeigneter weiterer Steckkontakte und eines oder mehrerer geeigneter weiterer Gegensteckkontakte aus dem besagten Satz verschiedener weiterer Steckkontakte und verschiedener weiterer Gegensteckkontakte erfolgen.

### Ausführungsbeispiel

Ein Ausführungsbeispiel der Erfindung ist in den Zeichnungen dargestellt und wird im Folgenden näher erläutert. Es zeigen:
- Fig. 1a: ein Steckverbindergehäuse;
- Fig. 1b: einen bestückten Modurahmen;
- Fig. 1c, d: einen weiteren Steckkontakt;
- Fig. 2a: ein Gegensteckverbindergehäuse;
- Fig. 2b: einen bestückten Gegenmodulrahmen;
- Fig. 2c: einen weiteren Gegensteckkontakt;
- Fig. 3a: den weiteren Steckkontakt in einer Vergrößerung;
- Fig. 3b: den weiteren Gegensteckkontakt in einer Vergrößerung;
- Fig. 4: den weiteren Steckkontakt und den weiteren Gegensteckkontakt im gesteckten Zustand in einer Schnittdarstellung;
- Fig. 5a, b: ein gestecktes Hochstromsteckverbindersystem ohne und mit Hochstromsteckkontaktpaar in einer ersten Schnittdarstellung;
- Fig. 6a, b: das gesteckte Hochstromsteckverbindersystem mit und ohne ohne Hochstromsteckkontaktpaar in einer zweiten Schnittdarstellung.

Die Figuren enthalten teilweise vereinfachte, schematische Darstellungen. Zum Teil werden für gleiche, aber gegebenenfalls nicht identische Elemente identische Bezugszeichen verwendet. Verschiedene Ansichten gleicher Elemente könnten unterschiedlich skaliert sein. Richtungsangaben wie beispielsweise "links", "rechts", "oben" und "unten" sind mit Bezug auf die jeweilige Figur zu verstehen und können in den einzelnen Darstellungen gegenüber dem dargestellten Objekt variieren.

Die Fig. 1a zeigt ein Steckverbindergehäuse 10 eines Steckverbinders 1, der wiederum Bestandteil eines im Folgenden gezeigten Hochstromsteckverbindersystems ist (siehe Fig. 5a, b und Fig.6a, b). Das Steckverbindergehäuse 10, bei dem es sich um ein Tüllengehäuse handelt, ist zwar nicht zwingend für die Funktion des Hochstromsteckverbindersystems erforderlich, jedoch in der hier gezeigten Ausführung ein sinnvoller sicherheitstechnischer und schützender optionaler Bestandteil des Steckverbinders 1 und damit auch des Hochstromsteckverbindersystems. Das Steckverbindergehäuse 10 besteht aus Kunststoff, besitzt einerseits einen Kabelauslass mit einem Kabelabgang 11 und andererseits eine rechteckige Stecköffnung 18, in welche ein im Folgenden gezeigter Steckereinsatz 12 eingefügt und verrastet werden kann. Zudem besitzt das Steckverbindergehäuse 10 an seinen einander gegenüberliegenden Schmalseiten je einen Verriegelungsbügel 14 zur Verriegelung mit einem später gezeigten Gegensteckverbindergehäuse 20

Die Fig. 1b zeigt den vorgenannten Steckereinsatz 12. Dieser Steckereinsatz 12 ist als mit als Steckverbindermodulen 123 bestückter Modularrahmen 120 ausgeführt. Somit handelt es sich um einen modularen Steckereinsatz 12. In der vorliegenden Ausführung sind drei Steckverbindermodule 123 vorgesehen, aber es könnte in einer anderen Ausführung selbstverständlich auch irgendeine andere Anzahl an Steckverbindermodulen 123 vorgesehen sein.

Jedes der Steckverbindermodule 123 besitzt einen Kontaktträger 122 mit je zwei Kontaktkammern 128. In der Zeichnung ist jedoch nur eine dieser Kontaktkammern 128 zu sehen, weil die anderen mit Hochstromsteckkontakten 121 bestückt sind. Schließlich sind die beiden äußeren Kontaktträger 122 vollständig, d.h. in diesem Fall mit zwei Hochstromsteckkontakten 121, bestückt. Der mittlere Kontaktträger 122 ist teilweise bestückt, nämlich mit einem Hochstromgegensteckkontakt 221, während die letzte Kontaktkammer 128 zur Aufnahme eines weiteren Steckkontakts 100 vorerst noch frei geblieben ist. Selbstverständlich könnte jeder der Kontaktträger 122 auch eine andere Zahl an Kontaktkammern 128 aufweisen. Die Kontaktkammern 128 der Kontaktträger 122 sind zueinander gleichförmig ausgeführt.

Die Fig. 1c und 1d zeigen den vorgenannten weiteren Steckkontakt 100, der zum Einführen in die letzte noch unbestückte Kontaktkammer 128 vorgesehen ist. Dieser ist in die Kontaktkammer 128 aufnehmbar und darin durch den Kontaktträger 122 haltbar, unterscheidet sich aber von den vorgenannten Hochstromsteckkontakten 121 insbesondere dadurch, dass er zwar einen Haltebereich 108 besitzt, der jedoch massiv ausgeführt ist, so dass der weitere Steckkontakt 100 keinen Kabelanschlussbereich besitzt.

Der weitere Steckkontakt 100 besitzt zudem einen als Kontaktstift 101 ausgeführten Steckbereich. Der Kontaktstift 101 besitzt eine umlaufende Nut 106 mit einer steckseitigen Haltefläche 107, die in der vergrößerten Darstellung in Fig. 1d besonders gut zu sehen und bezeichnet ist.

Die Fig. 2a zeigt ein Gegensteckverbindergehäuse 20 eines Gegensteckverbinders 2, der gemeinsam mit dem vorgenannten Steckverbinder 1 Bestandteil des besagten Hochstromsteckverbindersystems ist. Das Gegensteckverbindergehäuse 20, bei dem es sich um ein Tüllengehäuse handelt, ist zwar nicht zwingend für die Funktion des Hochstromsteckverbindersystems erforderlich, jedoch in der hier gezeigten Ausführung ein sinnvoller sicherheitstechnischer und schützender optionaler Bestandteil des Gegenssteckverbinders 2 und damit des Hochstromsteckverbindersystems. Das Gegensteckverbindergehäuse 20 besteht aus Kunststoff, besitzt einerseits einen Kabelauslass mit einem Kabelabgang 21 und andererseits eine rechteckige Stecköffnung 28, in welche ein im Folgenden gezeigter Gegensteckereinsatz 22 eingefügt und verrastet werden kann. Zudem besitzt das Gegensteckverbindergehäuse 20 an seinen beiden Längsseiten je zwei Rastzapfen 24 zur Verriegelung mit den beiden Verriegelungsbügeln 14 des Steckverbindergehäuses 10.

Die Fig. 2b zeigt den vorgenannten Gegensteckereinsatz 22. Dieser Gegensteckereinsatz 22 ist als mit als Gegensteckverbindermodulen 223 bestückter Modularrahmen 220 ausgeführt. Somit handelt es sich um einen modularen Gegensteckereinsatz 22. In der vorliegenden Ausführung sind drei Gegensteckverbindermodule 223 vorgesehen, aber es könnte in einer anderen Ausführung selbstverständlich auch irgendeine andere Anzahl an Gegensteckverbindermodulen 223 vorgesehen sein.

Jedes der Gegensteckverbindermodule 223 besitzt einen Gegenkontaktträger 222 mit je zwei Gegenkontaktkammern 228. In der Zeichnung ist jedoch nur eine dieser Gegenkontaktkammern 228 zu sehen, weil die anderen mit Hochstromgegensteckkontakten 221 bestückt sind. Schließlich sind die beiden äußeren Gegenkontaktträger 222 vollständig, d. h. in diesem Fall mit zwei Hochstromgegensteckkontakten 221, bestückt. Der mittlere gegenkontaktträger 222 ist nur teilweise, nämlich mit einem Hochstromgegensteckkontakt 221 bestückt, während die letzte Gegenkontaktkammer 228 zur Aufnahme eines weiteren Gegensteckkontakts 200 vorerst noch frei geblieben ist. Selbstverständlich könnte jeder der Gegenkontaktträger 222 auch eine andere Zahl an Gegenkontaktkammern 228 aufweisen. Die Gegenkontaktkammern 228 der Gegenkontaktträger 222 sind zueinander gleichförmig ausgeführt.

Die Fig. 2c zeigt den vorgenannten weiteren Gegensteckkontakt 200, der zur Einführung in die noch unbestückte Gegenkontaktkammer 228 vorgesehen ist. Dieser ist in der Gegenkontaktkammer 228 aufnehmbar und darin durch den Gegenkontaktträger 222 haltbar, unterscheidet sich aber von den vorgenannten Hochstromgegensteckkontakten 221 insbesondere dadurch, dass er zwar einen Haltebereich 208 besitzt, der jedoch massiv ausgeführt ist, so dass der weitere Gegensteckkontakt 200 keinen Kabelanschlussbereich besitzt.

Der weitere Gegensteckkontakt 200 besitzt zudem einen als Kontaktbuchse 201 ausgeführten Steckbereich. Die Kontaktbuchse 201 besitzt mehrere Schlitze 206, durch die Lamellen 209 mit endseitigen, nach innen gerichteten Rasthaken 207 (in der Fig. 3b zu sehen) versehen sind.

Die Fig. 3a zeigt den weiteren Steckkontakt 100 in einer Vergrößerung. Die Haltefläche 107 der umlaufenden Nut 106 ist dabei verdeckt.

Die Fig. 3b zeigt den weiteren Gegensteckkontakt 200 in einer Vergrößerung. Durch einen segmentartigen Schnitt, rechts oben in der Zeichnung, ist der Rasthaken 207 mit eine Aufgleitschrägen 2072 und einer zur Steckrichtung geneigten Rastfläche 2071 gut zu sehen.

Aus den Fig. 3a und 3b geht für den Fachmann somit klar hervor, dass die Einzeltrennkraft deutlich höher ist als die Einzelsteckkraft. Schließlich gleitet beim Stecken die in der Fig. 3a rechts dargestellte Aufgleitrundung (nicht bezeichnet) des weiteren Steckkontakts an der Aufgleitschrägen 2072 des weiteren Gegensteckkontakts 200 entlang und biegt dessen Lamellen 209 über einen der Form der Rundungen entsprechend großen Teil des Steckweges auseinander.

Dagegen ist derjenige Teil des Ziehwegs, bei dem die Haltefläche 107 des weiteren Steckkontakts 100 beim Ziehen aus dem weiteren Gegenkontakt 200 die Lamellen 209 des weiteren Gegenkontakts 200 über dessen jeweilige Rastflächen 2071 auseinander drückt, deutlich geringer. Der weitere Steckkontakt muss aber auf diesem kurzen Wegstück - gemäß dem Energieerhaltungssatz - zumindest die gleiche mechanische Energie aufbringen. Bereits dadurch ist - abgesehen von diesen Effekt noch verstärkenden Reibungskräften - die Einzeltrennkraft bereits wesentlich höher als die vorgenannte Einzelsteckkraft, weil die Einzelsteckkraft zur Aufbringung der selben mechanischen Spannenergie der Lamellen schließlich einen wesentlich größeren Wegabschnitt zur Verfügung hat.

Die Fig. 4 zeigt den weiteren Steckkontakt 100 und den weiteren Gegensteckkontakt 200 im gesteckten Zustand in einer Schnittdarstellung. Es ist leicht erkennbar, dass die Rasthaken 207 mit ihren gegen die Steckrichtung geneigten Rastflächen 2071 die Haltefläche 107 der Nut 106 (hier nicht bezeichnet) hintergreifen. Zum Trennen müsste also eine entsprechende Einzeltrennkraft aufgebracht werden.

Die Fig. 5a und 5b sowie 6a und 6b zeigen ein gestecktes Hochstromsteckverbindersystem, aufweisend den Steckverbinder 1 und den Gegensteckverbinder 2 in zwei verschiedenen Schnittdarstellungen jeweils mit und ohne Hochstromsteckkontaktpaar, bestehend aus dem Hochstromsteckkontakt 121 und dem Hochstromgegensteckkontakt 221.

In den Fig. 5a und 5b ist besonders gut zu sehen, wie die Lamellen 209 des weiteren Gegensteckkontakts 200 den Kontaktstift 101 des weiteren Steckkontakts 100 im Bereich seiner Nut 106 allseitig umgreifen. In den Fig. 6a und 6b ist gut zu sehen, wie die Rasthaken 207 der Lamellen 209 in die Nut 106 eingreifen.

Weiterhin ist gut erkennbar, dass die Kontaktkammern 128 zueinander gleichartig ausgeführt sind, unabhängig davon, ob ein Hochstromsteckkontakt 121 oder ein weiterer Steckkontakt 100 darin eingefügt ist. Genauso ist erkennbar, dass die Gegenkontaktkammern 228 zueinander gleichartig ausgeführt sind, unabhängig davon, ob ein Hochstromgegensteckkontakt 221 oder ein weiterer Gegensteckkontakt 200 darin eingefügt ist.

### Bezugszeichenliste

- 1: Steckverbinder
- 10: Steckverbindergehäuse
- 11: Kabelabgang
- 12: Steckereinsatz
- 18: Stecköffnung
- 121: Hochstromsteckkontakte
- 122: Kontaktträger
- 123: Steckverbindermodule
- 128: Kontaktkammern
- 100: weiterer Steckkontakt
- 101: Steckbereich, Kontaktstift
- 106: Nut
- 107: Haltefläche
- 108: Haltebereich

- 2: Gegensteckverbinder
- 20: Gegensteckverbindergehäuse
- 21: Kabelabgang
- 22: Gegensteckereinsatz
- 28: Stecköffnung
- 221: Hochstromgegensteckkontakte
- 222: Gegenkontaktträger
- 223: Gegensteckverbindermodule
- 228: Gegenkontaktkammern
- 200: weiterer Gegensteckkontakt
- 201: Steckbereich, Kontaktbuchse
- 206: Schlitze
- 207: Rasthaken
- 2071: Rastfläche
- 2072: Aufgleitschräge
- 208: Haltebereich
- 209: Lamellen

### Es folgt eine Liste weiterer Ausführungsformen der vorliegenden Erfindung

Ausführungsform 1 Hochstromsteckverbindersystem, aufweisend einen Steckverbinder (1) und einen Gegensteckverbinder (2), welche sowohl miteinander steckbar als auch unter einer Gesamttrennkraft voneinander trennbar sind, wobei der Steckverbinder (1) mehrere zueinander gleichartige Hochstromsteckkontakte (121) aufweist, und wobei der Gegensteckverbinder (2) mehrere mit den Hochstromsteckkontakten (121) steckbare Hochstromgegensteckkontakte (221) aufweist, wobei im gesteckten Zustand jeder der Hochstromsteckkontakte (121) mit jeweils einem der Hochstromgegensteckkontakte (221) zur Übertragung elektrischer Energie mechanisch und elektrisch leitend zu jeweils einem Hochstromsteckkontaktpaar verbunden ist, **dadurch gekennzeichnet, dass**
   der Steckverbinder (1) mindestens einen weiteren Steckkontakt (100) besitzt und dass der Gegensteckverbinder (2) mindestens einen weiteren Gegensteckkontakt (200) besitzt, wobei der mindestens eine weitere Steckkontakt (100) und der mindestens eine weitere Gegensteckkontakt (200) miteinander unter Aufbringung einer Einzelsteckkraft steckbar und im gesteckten Zustand unter Aufbringung einer Einzeltrennkraft wieder voneinander trennbar und somit gemeinsam zur Erzeugung eines vorgegebenen Betrages der besagten Gesamttrennkraft eingerichtet sind, wobei die besagte Einzeltrennkraft mindestens das 1,5-fache der besagten Einzelsteckkraft beträgt.
Ausführungsform 2 Hochstromsteckverbindersystem gemäß Ausführungsform 1, dadurch gekennzeichnet, dass der weitere Steckkontakt (100) und der weitere Gegensteckkontakt (200) im gesteckten Zustand aneinander verrastet sind.
Ausführungsform 3 Hochstromsteckverbindersystem gemäß einem der vorstehenden Ausführungsformen, dadurch gekennzeichnet, dass jedes Hochstromsteckkontaktpaar im gesteckten Zustand zur Übertragung von Stromstärken von mindestens 10 A ("Ampere"), bevorzugt mindestens bis zu 20 A, besonders bevorzugt mindestens bis zu 40 A, insbesondere mindestens bis zu 60 A, beispielsweise mindestens bis zu 80 A und insbesondere sogar mindestens bis zu 100 A oder gar mehr ausgelegt ist.
Ausführungsform 4 Hochstromsteckverbindersystem gemäß einem der vorstehenden Ausführungsformen, dadurch gekennzeichnet, dass die besagte Einzeltrennkraft mindestens 75 N ("Newton"), beispielsweise mindestens 85 N und bevorzugt gar 97 N und insbesondere sogar mehr, z.B. mehr als 100 N und ggf. auch 110 N und mehr, also beispielsweise 120 N und mehr beträgt.
Ausführungsform 5 Hochstromsteckverbindersystem gemäß einem der vorstehenden Ausführungsformen, dadurch gekennzeichnet, dass der Steckverbinder (1) mindestens einen Kontaktträger (122) besitzt, der aus einem elektrisch isolierenden Material gebildet ist und in dem - oder in denen insgesamt - für jeden der besagten Hochstromsteckkontakte (121) und zudem auch für jeden der besagten weiteren Steckkontakte (100) jeweils eine Kontaktkammer (128) angeordnet ist und dass weiterhin
   der Gegensteckverbinder (2) mindestens einen Gegenkontaktträger (222) aus einem elektrisch isolierenden Material besitzt, in dem - oder in denen insgesamt - für jeden der besagten Hochstromgegensteckkontakte (221) und zudem auch für jeden der besagten weiteren Gegensteckkontakte (200) jeweils eine Gegenkontaktkammer (228) angeordnet ist,
   und dass die Kontaktkammern (128) des Steckverbinders (1) zueinander gleichförmig ausgeführt sind, und dass weiterhin die Gegenkontaktkammern (228) des Gegensteckverbinders (2) zueinander gleichförmig ausgeführt sind.
Ausführungsform 6 Hochstromsteckverbindersystem gemäß Ausführungsform 5, dadurch gekennzeichnet, dass der mindestens eine Kontaktträger (122) eine Kabelanschlussseite und eine der Kabelanschlussseite gegenüberliegende Steckseite besitzt, und dass die Kontaktkammern (128) als Durchgangsöffnungen ausgeführt sind, welche die Kabelanschlussseite mit der Steckseite verbinden, und dass der mindestens eine Gegenkontaktträger (222) ein Gegenkabelanschlussseite und eine der Gegenkabelanschlussseite gegenüberliegende Gegensteckseite besitzt, und dass die Gegenkontaktkammern (228) ebenfalls als Durchgangsöffnungen ausgeführt sind, welche die Gegenkabelanschlussseite mit der Gegensteckseite verbinden.
Ausführungsform 7 Hochstromsteckverbindersystem gemäß einem der vorstehenden Ausführungsformen, dadurch gekennzeichnet, dass die besagten Hochstromsteckkontakte (121) sowie der oder die besagte(n) weitere(n) Steckkontakt(e) (100) jeweils in einer der Kontaktkammern (128) des Steckverbinders (1) angeordnet und darin gehalten sind, und dass die besagten Hochstromgegensteckkontakte (221) und der
   oder die besagte(n) weitere(n) Gegensteckkontakt(e) (200) jeweils in einer der Gegenkontaktkammern (228) des Gegensteckverbinders (2) angeordnet und darin gehalten sind.
Ausführungsform 8 Hochstromsteckverbindersystem gemäß einem der vorstehenden Ausführungsformen, dadurch gekennzeichnet, dass sowohl die Hochstromsteckkontakte (121) als auch die Hochstromgegensteckkontakte (221) aus einem oder mehreren elektrisch leitfähigen Material(ien), insbesondere einem oder mehreren
   Metall(en) bestehen und jeweils einen kabelanschlussseitigen Kabelanschlussbereich und einen steckseitigen Hochstromsteckbereich zum gegenseitigen steckenden mechanischen und elektrisch leitenden Verbinden besitzen, und weiterhin, dass die weiteren Steckkontakte (100) und/oder die weiteren Gegensteckkontakte (200) aus einem oder mehreren elektrisch leitfähigen Material(ein), insbesondere Metall(en) oder aus einem oder mehreren elektrisch nichtleitfähigen Material(ein), beispielsweise Kunststoff(en), bestehen und jeweils einen steckseitigen Steckbereich (101, 201) zum gegenseitigen mechanischen steckenden Verbinden, aber keinen kabelanschlussseitigen Kabelanschlussbereich besitzen.
Ausführungsform 9 Hochstromsteckverbindersystem gemäß Ausführungsform 8, dadurch gekennzeichnet, dass der Steckbereich der weiteren Steckkontakte (100) als Kontaktstift (101) und der Steckbereich der weiteren Gegensteckkontakte (200) als Kontaktbuchse (201) ausgeführt ist.
Ausführungsform 10 Hochstromsteckverbindersystem gemäß Ausführungsform 9, dadurch gekennzeichnet, dass die Kontaktbuchse (201) des mindestens einen weiteren Gegensteckkontaktes (200) mehrere Schlitze (206) aufweist, wodurch in Steckrichtung weisende Lamellen (209) gebildet sind.
Ausführungsform 11 Hochstromsteckverbindersystem gemäß Ausführungsform 10, dadurch gekennzeichnet, dass der Kontaktstift (101) des weiteren Steckkontaktes (100) eine umlaufende Nut (106) besitzt.
Ausführungsform 12 Hochstromsteckverbindersystem gemäß Ausführungsform 11, dadurch gekennzeichnet, dass der Kontaktstift (101) in Steckrichtung weist und die umlaufende Nut (106) eine steckseitige Haltefläche (107) besitzt, welche im Wesentlichen senkrecht, also in einer Winkelbeziehung von zwischen 80° und 100°, insbesondere in einer Winkelbeziehung von zwischen 85° und 95° oder zwischen 95° und 105° und idealerweise in einem rechten Winkel von 90° zur Steckrichtung ausgerichtet ist.
Ausführungsform 13 Hochstromsteckverbindersystem gemäß Ausführungsform 12, dadurch gekennzeichnet, dass die Lamellen (209) des weiteren Gegensteckkontaktes (200) an ihren steckseitigen Enden radial nach Innen gerichtete Rasthaken (207) aufweisen, welche im gesteckten Zustand in die umlaufende Nut (106) des weiteren Steckkontaktes (100) eingreifen.
Ausführungsform 14 Hochstromsteckverbindersystem gemäß Ausführungsform 13, dadurch gekennzeichnet, dass die Rasthaken (207) jeweils eine Aufgleitschräge (2072) und eine Rastfläche (2071) besitzen, wobei die Rastfläche (2071) in einer Winkelbeziehung von zwischen 30° und 90°, bevorzugt zwischen 40° und 50° oder zwischen 55° und 65°, besonders bevorzugt zwischen 42,5° und 47,5° oder 57,5° und 62,5°, also beispielsweise im Winkel von 45° oder im Winkel von 60° zur Steckrichtung steht.
Ausführungsform 15 Hochstromsteckverbindersystem gemäß einem der vorstehenden Ausführungsformen, dadurch gekennzeichnet, dass das Hochstromsteckverbindersystem zusätzlich einen Satz verschiedener weiterer Steckkontakte (100) und verschiedener weiterer Gegensteckkontakte (200) besitzt, welche in Verbindung miteinander unterschiedliche Einzeltrennkräfte erzeugen und wahlweise in den Kontaktträger (122) des Steckverbinder (1) bzw. den Gegenkontaktträger (222) des Gegensteckverbinders (2) einsetzbar sind, um die vorgegebene Gesamttrennkraft zu erzeugen.
Ausführungsform 16 Verfahren zum Einstellen der Gesamttrennkraft eines Hochstromsteckverbindersystems gemäß einem der Ausführungsformen 14 bis 15, wobei das Einstellen der vorgegebenen Gesamttrennkraft zumindest durch die Dimensionierung folgender Parameter erfolgt:
   - Anzahl der weiteren Steckkontakte (100)/ weiteren Gegensteckkontakte (200);
   - Material der Lamellen (209);
   - Stärke der Lamellen (209);
   - Länge der Lamellen (209);
   - Winkel der Rastfläche (2071) des Rasthakens (207) der Lamellen (209) zur Steckrichtung;
   - Winkel der steckseitigen Haltefläche (107) der umlaufenden Nut (106) des Kontaktstiftes (101) zur Steckrichtung.
Ausführungsform 17 Verfahren zum Einstellen der Gesamttrennkraft eines Hochstromsteckverbindersystems gemäß Ausführungsform 15, wobei das Einstellen der vorgegebenen Gesamttrennkraft durch die Auswahl eines oder mehrerer geeigneter weiterer Steckkontakte (100) und eines oder mehrerer geeigneter weiterer Gegensteckkontakte (200) aus dem besagten Satz verschiedener weiterer Steckkontakte (100) und verschiedener weiterer Gegensteckkontakte (200) erfolgt.

## Patentansprüche

1. Hochstromsteckverbindersystem,
aufweisend einen Steckverbinder (1) und einen Gegensteckverbinder (2), welche sowohl miteinander steckbar als auch unter einer Trennkraft voneinander trennbar sind,
wobei der Steckverbinder (1) mehrere zueinander gleichartige Hochstromsteckkontakte (121) aufweist, und wobei der Gegensteckverbinder (2) mehrere mit den Hochstromsteckkontakten (121) steckbare Hochstromgegensteckkontakte (221) aufweist,
wobei im gesteckten Zustand jeder der Hochstromsteckkontakte (121) mit jeweils einem der Hochstromgegensteckkontakte (221) zur Übertragung elektrischer Energie mechanisch und elektrisch leitend zu jeweils einem Hochstromsteckkontaktpaar verbunden ist,
**dadurch gekennzeichnet, dass**
der Steckverbinder (1) einen weiteren Steckkontakt (100) besitzt und dass der Gegensteckverbinder (2) einen weiteren Gegensteckkontakt (200) besitzt,
wobei der eine weitere Steckkontakt (100) und der eine weitere Gegensteckkontakt (200) miteinander steckbar und im gesteckten Zustand mechanisch miteinander trennbar verbunden und gemeinsam zur Erzeugung eines vorgegebenen Betrages der besagten Trennkraft eingerichtet sind,
wobei der weitere Steckkontakt (100) und der weitere Gegensteckkontakt (200) im gesteckten Zustand aneinander verrastet sind,
wobei sowohl die Hochstromsteckkontakte (121) als auch die Hochstromgegensteckkontakte (221) aus einem oder mehreren elektrisch leitfähigen Material(ien), insbesondere einem oder mehreren Metall(en) bestehen und jeweils einen kabelanschlussseitigen Kabelanschlussbereich und einen steckseitigen Hochstromsteckbereich zum gegenseitigen steckenden mechanischen und elektrisch leitenden Verbinden besitzen,
wobei der weitere Steckkontakt (100) aus einem oder mehreren elektrisch nichtleitfähigen Material(ein), beispielsweise Kunststoff(en), besteht und einen steckseitigen Steckbereich (101) in Form eines Kontaktstifts (101) aufweist, aber keinen kabelanschlussseitigen Kabelanschlussbereich besitzt,
wobei der weitere Gegensteckkontakt (200) aus einem oder mehreren elektrisch nichtleitfähigen Material(ein), beispielsweise Kunststoff(en), besteht und einen steckseitigen Steckbereich (201) in Form einer Kontaktbuchse (201) aufweist, aber keinen kabelanschlussseitigen Kabelanschlussbereich besitzt,
wobei der Kontaktstift (101) und die Kontaktbuchse zum gegenseitigen mechanischen steckenden Verbinden ausgestaltet sind,
wobei die Kontaktbuchse (201) mehrere Schlitze (206) aufweist, wodurch in Steckrichtung weisende Lamellen (209) gebildet sind, die an ihren steckseitigen Enden radial nach Innen gerichtete Rasthaken (207) aufweisen,
wobei der in Steckrichtung weisende Kontaktstift (101) eine steckseitige Haltefläche (107) besitzt, welche im Wesentlichen senkrecht, also in einer Winkelbeziehung von zwischen 80° und 100°, insbesondere in einer Winkelbeziehung von zwischen 85° und 95° oder zwischen 95° und 105° und idealerweise in einem rechten Winkel von 90° zur Steckrichtung ausgerichtet ist,
wobei die Rasthaken (207) im gesteckten Zustand die Haltefläche (107) hintergreifen.

2. Hochstromsteckverbindersystem gemäß Anspruch 1,
wobei die Rasthaken (207) jeweils eine Aufgleitschräge (2072) und eine Rastfläche (2071) besitzen, wobei die Rastfläche (2071) in einer Winkelbeziehung von zwischen 30° und 90°, bevorzugt zwischen 40° und 50° oder zwischen 55° und 65°, besonders bevorzugt zwischen 42,5° und 47,5° oder 57,5° und 62,5°, also beispielsweise im Winkel von 45° oder im Winkel von 60° zur Steckrichtung steht.

3. Hochstromsteckverbindersystem gemäß Anspruch 1 oder 2,
wobei der Kontaktstift (101) eine Nut (106) besitzt, die die steckseitige Haltefläche (107) besitzt, wobei die Rasthaken (207) im gesteckten Zustand in die umlaufende Nut (106) eingreifen.

4. Hochstromsteckverbindersystem gemäß einem der vorstehenden Ansprüche,
wobei der Steckverbinder (1) und der Gegensteckverbinder (2) unter einer Gesamttrennkraft voneinander trennbar sind,
wobei der weitere Steckkontakt (100) und der weitere Gegensteckkontakt miteinander unter Aufbringung einer Einzelsteckkraft steckbar und sind im gesteckten Zustand unter Aufbringung einer Einzeltrennkraft wieder voneinander trennbar sind und somit gemeinsam zur Erzeugung eines vorgegebenen Betrages der besagten Gesamttrennkraft eingerichtet sind, wobei die Einzeltrennkraft mindestens das 1,5-fache der Einzelsteckkraft beträgt.
